# EUROPÄISCHE PATENTSCHRIFT

(11) **EP 1 697 601 B1**
(45) Veröffentlichungstag und Bekanntmachung des Hinweises auf die Patenterteilung: **28.02.2007**
(21) Anmeldenummer: 03781991.9
(22) Anmeldetag: 19.12.2003
(51) Int. Cl.: E04F 13/08

(54) **TRAGBÜGEL ZUR BEFESTIGUNG VON FASSADENELEMENTEN OD.DGL. AN AUSSENWÄNDEN VON GEBÄUDEN**
SUPPORT DEVICE WHICH IS FIXED TO FAÇADE ELEMENTS OR SIMILAR ON EXTERNAL WALLS OF BUILDINGS
ETRIER SUPPORT DESTINE A LA FIXATION D'ELEMENTS DE FA ADE OU EQUIVALENT SUR LES MURS EXTERIEURS DE BATIMENTS

(43) Veröffentlichungstag der Anmeldung: 06.09.2006
(73) Patentinhaber: Steiner, Erwin, 2700 Wr. Neustadt (AT)
(72) Erfinder: Steiner, Erwin, 2700 Wr. Neustadt (AT)
(74) Vertreter: Atzwanger, Richard
(86) Internationale Anmeldenummer: PCT/AT2003/000376
(87) Internationale Veröffentlichungsnummer: WO 2005/059268

(56) Entgegenhaltungen:
- EP-A- 0 624 696
- EP-A- 1 132 542
- DE-A- 10 149 664
- DE-A- 19 852 298
- FR-A- 2 836 497
- GB-A- 2 156 199
- US-A- 4 843 977

## Beschreibung

Die gegenständliche Erfindung betrifft einen Tragbügel zur Befestigung von Fassadenelementen od.dgl. an Außenwänden von Gebäuden, welcher einen ersten Schenkel, der an einer Außenwand befestigt wird sowie einen vom ersten Schenkel angenähert im rechten Winkel abragenden zweiten Schenkel, an welchem die Fassadenelemente od.dgl. befestigbar sind, aufweist.

Bekannte derartige Tragbügel werden mittels Bolzen, welche den ersten Schenkel in Durchbrechungen durchsetzen, an den Außenwänden von Gebäuden befestigt. An den freien Enden der von den ersten Schenkeln angenähert im rechten Winkel abragenden zweiten Schenkeln werden Tragleisten für Fassadenelemente od.dgl. befestigt. Mittels einer Vielzahl derartiger Tragbügel wird an Außenwänden von Gebäuden ein gitterartiger Tragraster von horizontal und vertikal ausgerichteten Tragleisten befestigt, welcher als Träger für Fassadenelemente, Fassadenplatten u.dgl., welche an den Tragleisten befestigt werden, dient.

Bei der Montage eines derartigen Tragrasters müssen die einzelnen Tragleisten an den Tragbügeln in den Erfordernissen entsprechenden Abständen und parallel zueinander angeordnet befestigt werden. Hierfür müssen diese an den Tragbügeln zuerst vorläufig befestigt werden, um sie gegeneinander ausrichten zu können. Erst dann, wenn die einzelnen Tragleisten des gesamten Rasters die richtigen Lagen zueinander aufweisen, können sie an den Tragbügeln endgültig befestigt werden. Für die vorläufige Befestigung der Tragleisten ist es bekannt, diese mittels Klemmen lösbar zu befestigen, sie hierauf auszurichten und sie schließlich mittels Schrauben oder Nieten an den Tragbügeln starr zu befestigen.

DE-A-10149664 beschreibt einen Tragbügel nach dem Oberbegriff des Anspruchs 1.

Der gegenständlichen Erfindung liegt die Aufgabe zugrunde, einen derartigen Tragbügel dahingehend zu verbessern, dass er bei vergleichbarem Material- und Fertigungsaufwand eine wesentlich vergrößerte Festigkeit und Tragfähigkeit aufweist, wodurch die für die Befestigung von Fassadenelementen erforderliche Anzahl von derartigen Tragbügeln verringert wird und weiters auch der Montageaufwand herabgesetzt wird. Dies wird erfindungsgemäß dadurch erzielt, daß zumindest einer der beiden Schenkel über zumindest einen Teil seiner Länge doppelwandig ausgebildet ist.

Vorzugsweise ist der erste Schenkel doppelwandig ausgebildet, wobei sich zwischen den beiden Wandteilen mindestens ein Quersteg befindet. Weiters kann der erste Schenkel mit mehreren zwischen den beiden Wandteilen befindlichen und insbesondere zueinander parallelen Querstegen ausgebildet sein. Zudem kann der erste Schenkel an seinem freien Ende sich keilförmig verjüngend ausgebildet sein. Nach einer bevorzugten Ausführungsform sind beide Schenkel doppelwandig ausgebildet, wobei insbesondere die jeweiligen Ecken der beiden Wandteile durch einen Quersteg miteinander verbunden sind.
Vorzugsweise ist der Tragbügel L-förmig oder T-förmig ausgebildet.
Weiters kann der Tragbügel mit einer Klemmleiste ausgebildet sein, welche sich in Fortsetzung eines der beiden Wandteile des zweiten Schenkels befindet. Vorzugsweise ist weiters der zweite Schenkel mit einem dritten Wandteil ausgebildet, wobei er insbesondere von einem zwischen den beiden ersten Wandteilen befindlichen Quersteg ausgeht. Dabei überragt der dritte Wandteil die Klemmleiste, wobei er an seinem freien Ende mit Durchbrechungen ausgebildet ist.

Erfindungsgemäße Tragbügel sind nachstehend anhand von in der Zeichnung dargestellten Ausführungsbeispielen näher erläutert. Es zeigen:
- Fig.1, Fig.1a: zwei Ausführungsformen eines erfindungsgemäßen Tragbügels, jeweils in axonometrischer Darstellung;
- Fig.2: den Tragbügel gemäß Fig.1, an welchem eine Tragleiste und Fassadenelemene befestigt sind, in axonometrischer Darstellung, und
- Fig.3: den Tragbügel gemäß Fig.1, an welchem eine Tragleiste und Fassadenelemente befestigt sind, wobei der Tragbügel gegenüber der Fig.2 eine um 90° versetzte Lage aufweist, gleichfalls in axonometrischer Darstellung.

Der in Fig.1 dargestellte Tragbügel 1 weist zwei angenähert in rechten Winkel stehende Schenkel 11 und 12 auf. Der erste Schenkel 11 dient dazu, an der Außenwand eines Bauwerkes befestigt zu werden. Hierfür ist er mit Durchbrechungen 16 und 17 ausgebildet, welche von Befestigungsbolzen durchsetzt werden können. Der zweite Schenkel 12 dient zur Befestigung von Tragleisten für Fassadenelemente. Hierfür ist er an seinem freien Ende mit Durchbrechungen 18 und 19 ausgebildet, in welche Schrauben, Bolzen od.dgl. eingesetzt werden können. Der zweite Schenkel 12 ist weiters mit einer Klemmleiste 15 ausgebildet, welche dazu dient, eine vorläufige Befestigung der Tragleisten zu ermöglichen, wodurch diese vor ihrer endgültigen Befestigung gegeneinander ausgerichtet werden können. Die Klemmleiste 15 ist an ihrem freien Ende mit einer Ausbiegung 15a versehen.

Um eine hohe Festigkeit und damit eine große Tragfähigkeit sowie Biegesteifigkeit des Tragbügels 1 zu erzielen, sind dessen beide Schenkel 11 und 12 doppelwandig ausgebildet, wobei jeweils die beiden Wandteile 11 a und 11b sowie 12a und 12b miteinander mittels Querstegen 11c und 12c verbunden sind. Dabei sind insbesondere auch die beiden Ecken der Wandteile 11a, 12a und 11b, 12b miteinander mittels eines Quersteges 13 verbunden. Das freie Ende des ersten Schenkels 11 ist sich keilförmig verjüngend ausgebildet. Die Klemmleiste 15 befindet sich in Fortsetzung des Wandteiles 12a.

Die beiden Wandteile 12a und 12b des zweiten Schenkels 12 sind miteinander durch den Quersteg 12c verbunden. Vom mittleren Bereich dieses Quersteges 12c geht ein weiterer Wandteil 14 ab, welcher zur Klemmleiste 15 angenähert parallel ausgerichtet ist und welcher die Klemmleiste 15 überragt, wobei er an seinem freien Ende mit den Durchbrechungen 18 und 19 ausgebildet ist. Der Wandteil 12b erstreckt sich über den Quersteg 12c hinaus, wobei dessen Ende mit dem Wandteil 14 fest verbunden ist. Durch diese konstruktive Gestaltung weist auch der zweite Schenkel 12 eine sehr hohe Festigkeit auf.

Der in Fig.1 dargestellte Tragbügel 1 ist L-förmig ausgebildet, wobei die beiden Schenkel 11 und 12 an jeweils einem ihrer Enden unter einem rechten Winkel aneinander schließen. Demgegenüber ist der in Fig. 1a dargestellte Tragbügel 1a T-förmig ausgebildet, wobei der Schenkel 12 an den mittleren Bereich des Schenkels 11 anschließt und von diesem im rechten Winkel abragt. Weiters ist der Tragbügel 1a an beiden Seiten des Schenkels 11 mit Ausnehmungen 17 ausgebildet. Maßgeblich ist es, dass jeweils zumindest einer der beiden Schenkel 11 und 12 bzw. vorzugsweise beide Schenkel der beiden Tragbügel 1 und 1a doppelwandig mit zwischen den beiden Wandteilen befindlichen Querwänden ausgebildet sind, wodurch die beiden Tragbügel 1 und 1a sehr hohe Tragfestigkeiten aufweisen. Die Klemmleiste 15, welche zweckmäßig ist, stellt demgegenüber kein zwingendes Merkmal dar.

Wie dies aus Fig.2 ersichtlich ist, werden die Tragbügel 1 mittels mindestens eines Bolzens 2 an der Außenwand 10 eines Bauwerkes befestigt. Die Tragbügel 1 dienen zur Befestigung von Tragleisten 3, an welchen Fassadenelemente 4 befestigbar sind. Um eine vorläufige Befestigung der Tragleisten 3 an den Tragbügeln 1 zu ermöglichen, sind diese mit der am zweiten Schenkel 12 vorgesehenen Klemmleiste 15 ausgebildet. Mittels der Tragleisten 3 wird ein Tragraster hergestellt, an welchem Fassadenelemente 4 od.dgl. befestigt werden. Für die vorläufige Montage der Tragleisten 3 für Fassadenelemente 4 od.dgl. werden die Schenkel 31 der Tragleisten 3 zwischen die Klemmleisten 15 und die Wandteile 14 der Tragbügel 1 eingeschoben. Sobald die einzelnen Tragleisten 3 gegeneinander ausgerichtet worden sind, werden sie mittels Bolzen 30 od.dgl. an den zweiten Schenkeln 12 der Tragbügel 1, nämlich an den Wandteilen 14, endgültig befestigt.

Die Tragbügel 1 sind vorzugsweise aus stranggepressten Schienen aus Aluminium hergestellt.

In Fig.2 ist der Tragbügel 1 in einer solchen Lage dargestellt, in welcher der zweite Schenkel 12 horizontal ausgerichtet ist. Demgegenüber ist in Fig.3 der Tragbügel 1 in einer solchen Lage dargestellt, in welcher sich der zweite Schenkel 12 in einer vertikalen Ebene befindet.

Durch die doppelwandige Ausbildung der Tragbügel 1 und 1a und die zwischen den beiden Wandteilen vorgesehenen Querstege weisen derartige Tragbügel 1 und 1a eine sehr hohe Tragfähigkeit, eine große Biegefestigkeit und eine große Verwindungssteifigkeit auf. Da sich weiters die Ausnehmungen 17 jeweils in der Mitte der ersten Schenkel 11 befinden, können die Tragbügel 1 und 1a in den in den Fig.1 und 2 dargestellten Lagen oder auch in um 180° verschwenkten Lagen an der Außenwand des Gebäudes befestigt werden.

## Patentansprüche

1. Tragbügel (1, 1a), welcher zur Befestigung von Fassadenelementen (4) od.dgl. an Außenwänden (10) von Gebäuden dient, welcher aus stranggepresstem Aluminium hergestellt ist und welcher einen ersten Schenkel (11), der an einer Außenwand (10) befestigbar ist sowie einen vom ersten Schenkel (11) angenähert im rechten Winkel abragenden zweiten Schenkel (12), an welchen Tragleisten (3) für die Fassadenelemente (4) od.dgl. befestigbar sind, aufweist, wobei der zweite Schenkel (12) mit einer Klemmleiste (15) ausgebildet ist, **dadurch gekennzeichnet, dass** die beiden Schenkel (11, 12) über zumindest einen Teil ihrer Länge doppelwandig ausgebildet sind, wobei sich zwischen den beiden Wandteilen (11a, 11b; 12a, 12b) jeweils mindestens ein Quersteg (11c, 12c) befindet und dass die Klemmleiste sich in Fortsetzung eines der beiden Wandteile (12a, 12b) des zweiten Schenkels (12) befindet.

2. Tragbügel (1, 1a) nach Anspruch 1, **dadurch gekennzeichnet, dass** der erste Schenkel (11) mit mehreren zwischen den beiden Wandteilen (11a, 11b) befindlichen und insbesondere zueinander parallelen Querstegen (11c) ausgebildet ist.

3. Tragbügel (1, 1a) nach einem der Ansprüche 1 und 2, **dadurch gekennzeichnet, dass** die durch die einander zugeordneten Wandteile (11a, 12a, 11b, 12b) gebildeten Ecken durch einen Quersteg (13) miteinander verbunden sind.

4. Tragbügel (1, 1a) nach einem der Ansprüche 1 bis 3, **dadurch gekennzeichnet, dass** der erste Schenkel (11) an seinem freien Ende sich keilförmig verjüngend ausgebildet ist.

5. Tragbügel (1) nach einem der Ansprüche 1 bis 4, **dadurch gekennzeichnet, dass** er L-förmig ausgebildet ist.

6. Tragbügel (1a) nach einem der Ansprüche 1 bis 4, **dadurch gekennzeichnet, daß** er T-förmig ausgebildet ist.

7. Tragbügel (1, 1a) nach einem der Ansprüche 1 bis 6, **dadurch gekennzeichnet, dass** der zweite Schenkel (12) mit einem dritten Wandteil (14) ausgebildet ist, welcher von dem zwischen den beiden ersten Wandteilen (12a, 12b) befindlichen Quersteg (12c) ausgeht.

8. Tragbügel (1, 1a) nach Anspruch 7, **dadurch gekennzeichnet, dass** der dritte Wandteil (14) die Klemmleiste (15) überragt und an seinem freien Ende mit den Durchbrechungen (18, 19) ausgebildet ist.

## Claims

1. A supporting clip (1, 1a), which serves to attach cladding panels (4) or the like to external walls (10) of buildings, which is made from extruded aluminium and which comprises a first limb (11), which may be attached to an external wall (10), and a second limb (12) projecting approximately at right angles from the first limb (11), to which supporting strips (3) for the cladding panels (4) or the like may be attached, the second limb (12) being constructed with a clamping strip (15), **characterised in that** the two limbs (11, 12) are of double-walled construction over at least part of their length, wherein at least one transverse web (11c, 12c) is located in each case between the two wall parts (11a, 11b; 12a, 12b) and the clamping strip is situated as a continuation of one of the two wall parts (12a, 12b) of the second limb (12).

2. A supporting clip (1, 1a) according to claim 1, **characterised in that** the first limb (11) is constructed with a plurality of in particular mutually parallel transverse webs (11c) located between the two wall parts (11a, 11b).

3. A supporting clip (1, 1a) according to one of claims 1 and 2, **characterised in that** the corners formed by the mutually associated wall parts (11a, 12a, 11b, 12b) are connected together by a transverse web (13).

4. A supporting clip (1, 1a) according to one of claims 1 to 3, **characterised in that** the first limb (11) is constructed so as to taper in the manner of a wedge at its free end.

5. A supporting clip (1) according to one of claims 1 to 4, **characterised in that** it is of L-shaped construction.

6. A supporting clip (1a) according to one of claims 1 to 4, **characterised in that** it is of T-shaped construction.

7. A supporting clip (1, 1a) according to one of claims 1 to 6, **characterised in that** the second limb (12) is provided with a third wall part (14), which extends from the transverse web (12c) located between the first two wall parts (12a, 12b).

8. A supporting clip (1, 1a) according to claim 7, **characterised in that** the third wall part (14) projects beyond the clamping strip (15), and is constructed at its free end with the openings (18, 19).

## Revendications

1. Etrier de support (1, 1a) qui sert à fixer des éléments de façade (4) ou des éléments similaires à des murs extérieurs (10) de bâtiments, qui est fabriqué en aluminium extrudé et qui comprend une première aile (11) apte à être fixée à un mur extérieur (10) et une seconde aile (12) qui dépasse, à peu près à angle droit, de la première aile (11) et à laquelle des éléments allongés de support (3) pour les éléments de façade (4) ou pour les éléments similaires peuvent être fixés, étant précisé que la seconde aile (12) est pourvue d'un bord de serrage (15),
**caractérisé en ce que** les deux ailes (11, 12) présentent une double paroi sur une partie au moins de leur longueur, au moins une patte transversale (11c, 12c) se trouvant entre les deux parties de paroi (11a, 11b ; 12a, 12b), et **en ce que** le bord de serrage se trouve dans le prolongement de l'une des deux parties de paroi (12a, 12b) de 1a seconde aile (12).

2. Etrier de support (1, 1a) selon la revendication 1, **caractérisé en ce que** la première aile (11) comporte plusieurs pattes transversales (11c) situées entre les deux parties de paroi (11a, 11b) et en particulier parallèles.

3. Etrier de support (1, 1a) selon la revendication 1 ou 2, **caractérisé en ce que** les angles définis par les parties de paroi associées (11a, 12a, 11b, 12b) sont reliés par une patte transversale (13).

4. Etrier de support (1, 1a) selon l'une des revendications 1 à 3, **caractérisé en ce que** la première aile (11) va en s'effilant en forme de coin, à son extrémité libre.

5. Etrier de support (1) selon l'une des revendications 1 à 4, **caractérisé en ce qu'**il a la forme d'un L.

6. Etrier de support (1a) selon l'une des revendications 1 à 4, **caractérisé en ce qu'**il a la forme d'un T.

7. Etrier de support (1, 1a) selon l'une des revendications 1 à 6, **caractérisé en ce que** la seconde aile (12) comporte une troisième partie de paroi (14) qui part de la patte transversale (12c) située entre les deux premières parties de paroi (12a, 12b).

8. Etrier de support (1, 1a) selon la revendication 7, **caractérisé en ce que** la troisième partie de paroi (14) dépasse du bord de serrage (15) et présente sur son extrémité libre les découpures (18, 19).
